# EUROPÄISCHE PATENTSCHRIFT

(11) **EP 1 620 592 B1**
(45) Veröffentlichungstag und Bekanntmachung des Hinweises auf die Patenterteilung: **16.07.2008**
(21) Anmeldenummer: 04730816.8
(22) Anmeldetag: 03.05.2004
(51) Int. Cl.: D05C 7/04, D05B 37/02

(54) **NÄHMASCHINE**
SEWING MACHINE
MACHINE A COUDRE

(30) Priorität: 05.05.2003 CH 782032003
(43) Veröffentlichungstag der Anmeldung: 01.02.2006
(73) Patentinhaber: Janouschek, Georg, 8266 Steckborn (CH)
(72) Erfinder: Janouschek, Georg, 8266 Steckborn (CH)
(74) Vertreter: Gachnang, Hans Rudolf
(86) Internationale Anmeldenummer: PCT/CH2004/000267
(87) Internationale Veröffentlichungsnummer: WO 2004/099481

(56) Entgegenhaltungen:
- DE-C- 100 814
- DE-C- 109 522
- US-A- 4 366 763
- US-A- 4 543 897

## Beschreibung

Gegenstand der Erfindung ist eine Nähmaschine gemäss Oberbegriff des Patentanspruchs 1 sowie ein Stecher für eine Nähmaschine.

Hohlsaum-Nähmaschinen und Zweinadel-Nähmaschinen sind seit ca. hundert Jahren bekannt und arbeiten auch heute noch nach demselben Prinzip. Dieses besteht darin, dass durch zwei Nadeln, denen je ein Greifer zugeordnet ist, zwei parallel nebeneinander liegende Zick-Zack-Nahtabschnitte erzeugt werden. Um die beiden Nähte voneinander zu trennen, werden mit einem Vorstecher die Webfäden etwas auseinander geschoben und eine Ausnehmung oder ein Loch im Nähgut gebildet. Um die auseinander gedrängten Webfäden an den Rändern der Löchern mit den Nadeln umschlingen zu können, sind im Stecher seitlich tiefe axial verlaufende Nuten eingelassen. Durch die Spannung der Webfäden bleibt bei ins Nähgut eingestochenem Stecher in den Nuten ein freier Durchgang für die Nadeln. Um die Nadeln durch diese beiden einander gegenüberliegenden Durchgänge führen zu können, sind letztere schwenkbar am unteren Ende der lotrecht zur Stichplatte oszillierenden gemeinsamen Nadel- und Vorstecherstange befestigt und werden schwingend betätigt. D.h. ein erster Stich erfolgt mit nach innen geschwenkten Nadeln, so dass deren Spitzen in den seitlichen Nuten des Stechers geführt durch die im Freiraum der Nuten geschaffene Öffnung im Nähgut nach unten zu den Greifern gelangen. Während des Einstechens werden die Nadeln derart stark an die Nuten angelegt, dass sie eine Biegung aufweisen. Der nachfolgende Stich erfolgt dann mit zurückgeschwenkten, d.h. im wesentlichen vertikal in das Nähgut eindringenden dann nicht verbogenen Nadeln. Beim darauffolgenden Stich sind die Nadeln wieder nach innen geschwenkt und werden beim Eindringen in das Nähgut gebogen und liegen an den Nuten des Stechers an. Sie werden zudem auch noch von den Greifern etwas zur Seite gebogen, damit die Greiferspitze die Oberfadenschlaufe erfassen kann.

Dieses seit einem Jahrhundert unverändert angewendete Verfahren hat den Nachteil, dass bei jedem zweiten Stich seitliche Kräfte auf die Nadel wirken und diese verbiegen. Im weiteren ist nicht sichergestellt, dass der innenliegende Stich, d.h. der Stich, bei dem die Nadeln verbogen in den Nuten des Stechers geführt werden, alle Webfäden nach aussen drücken. Oft liegen noch einzelne Webfäden innerhalb der Ausnehmung, welche das optische Bild des Hohlsaums verschlechtern, weil sie das gebildete Loch durchqueren. Ein weiterer Nachteil besteht darin, dass die Spitzen der Nadeln bei vollständigem Eingriff in das Nähgut sehr nahe beieinander liegen und folglich auch die Greiferspitzen der beiden Greifer unter der Stichplatte sehr nahe beieinander liegen müssen. Bedingt durch das nahe Beieinanderliegen der beiden Greifer kann der Stecher nicht sehr tief in das Nähgut eindringen bzw. dessen Spitze muss einen grossen Konizitätswinkel aufweisen, um genügend grosse Löcher auszubilden. Dies hat zur Folge, dass beim Spreizen der Webfäden durch das schnelle Eindringen "stumpfen" Spitze des Stechers die Webfäden reissen können. Eine solche Hohlsaum-Nähmaschine ist in der US-A 2,093,588 offenbart.

Bei der aus dem Internationalen Recherchenbericht weiter bekannten DE-109 522 ist eine Vorrichtung zur Herstellung hohler Effekte auf Stickmaschinen bekannt, bei der mit einem Bohrer vorerst ein Loch im Stickgut erzeugt wird und, nachdem der Bohrer hoher Geschwindigkeit aus dem Stickgut zurückgezogen worden ist, eine in spitzem Winkel zur Bohrerachse liegende Nadel zur Stichbildung in das vorgefertigte Loch eingeführt wird. Eine solche Vorrichtung kann nur zuverlässig arbeiten, wenn das Stickgut einen geeigneten Aufbau aufweist und das vom Bohrer erzeugte Loch nicht mit dem Herausziehen des Bohrers sich wieder schliesst. Zudem kann mit dieser bekannten Vorrichtung während des Umnähens des Lochs der Lochquerschnitt nicht konstant aufrecht erhalten werden.

Die weiter genannte deutsche Patentschrift DE-100 814 betrifft eine Stüpfelvorrichtung, mit welcher das Eindrücken der Hohlstickerei verhindert wird. Beim Stüpfeln wird nicht der Lochrand, des von einem Bohrer erzeugten Lochs durch eine Nähnadel, welche mit einem Greifer zusammen wirkt, eingefasst. Es wird nur das bereits eingefasste Loch erneut ausgeweitet. Es handelt sich um eine völlig andere Vorrichtung.

Aufgabe der vorliegenden Erfindung ist die Schaffung einer Nähmaschine und eines Stechers, welche die Nachteile der bekannten behebt und die einwandfreie Erzeugung von Hohlsäumen sowohl an locker als auch an dicht gewebtem Nähgut ermöglicht.

Gelöst wird diese Aufgabe durch eine Nähmaschine mit den Merkmalen des Patentanspruchs 1 und einen Stecher für eine Nähmaschine gemäss Anspruch 10.
Vorteilhafte Ausgestaltungen der Nähmaschine sind in den abhängigen Ansprüchen definiert.

Es gelingt, mit der erfindungsgemässen Nähmaschine Hohlsäume mit grösseren Löchern und grösserem Abstand der Löcher zu erzeugen. Im weiteren findet keine Verbiegung der Nadeln statt, da diese beim Einstechen weder zur Seite gedrückt werden noch eine translatorische Bewegung durchführen, sondern immer exakt in der Nadelachse oszillieren. Durch die in einem spitzen Winkel zur Stecherachse oszillierenden Nadeln liegen die Nadelspitzen beim vollständigen Eindringen in das Nähgut um ein Mehrfaches weiter voneinander entfernt als bisher und es können die beiden Greifer in grösserer gegenseitiger Distanz und zudem exakt an der nähtechnisch optimalen Stelle angeordnet werden. Es können Greifer mit horizontal liegender Drehachse eingesetzt werden, so dass das Wechseln der Unterfadenspulen ohne Abheben des Nähguts von der Stichplatte möglich ist. Die weiter auseinander liegenden Greifer ermöglichen die Verwendung eines Stechers und eines Vorstechers mit wesentlich geringerer Konizität, d.h. mit wesentlich längerer Spitze, so dass die Webfäden beim Einstechen weniger schnell auseinander geschoben werden und dadurch Fadenbrüche verhindert werden können. Da die beiden in V-Form zueinander liegenden Nadeln den Stecher innerhalb der vom Stecher gebildeten öffnung im Nähgut durchdringen, wird vermieden, dass sich einzelne Webfäden von den Nähfäden nicht umschlungen werden. Die stets in Richtung der Nadelachse oszillierenden Nadeln sind keinen Biegekräften unterworfen und daher kann ein Nadelbruch durch Materialermüdung ausgeschlossen werden. Im weiteren liegen die öhre der Nadeln bestens zugänglich für das Einführen des Nadelfadens.

Der erfindungsgemässe Stecher kann an einer Haushaltnähmaschine befestigt werden und ermöglicht es, auch im privaten Bereich Hohlsäume herzustellen.

Anhand eines illustrierten Ausführungsbeispiels wird die Erfindung näher erläutert. Es zeigen
- Figur 1: eine Aufsicht auf ein Nähgut und Horizontalschnitt durch die beiden Nadeln, geführt in den Nuten des Stechers (Nähgut angedeutet),
- Figur 2: einen Horizontalschnitt über dem Nähgut in Figur 1, Nadel nach aussen geschwungen,
- Figur 3: ein Horizontalschnitt über dem Nähgut beim dritten Stich (Nadeln in Nuten des Stechers verlaufend Figur 1', wie Figur 1 Beginn des folgenden Hohlsaumloches),
- Figur 4: einen Vertikalschnitt durch eine Hohlsaum-Nähmaschine nach dem Stand der Technik im Bereich der Nadeln und Greifer mit eingeschwenkten Nadeln,
- Figur 5: einen Vertikalschnitt durch eine Hohlsaum-Nähmaschine nach dem Stand der Technik im Bereich der Nadeln und Greifer mit ausgeschwenkten Nadeln,
- Figur 6: eine Seitenansicht von Vorstecher und einem Stecher mit zwei vertikalen Schlitzen,
- Figur 7: eine Seitenansicht der beiden Stecher in einer weiteren Ausgestaltung der Erfindung,
- Figur 8: eine Aufsicht auf die Stichplatte mit den Transporteurriemchen,
- Figur 9: einen Vertikalschnitt durch die erfindungsgemässe Hohlsaum-Nähmaschine im Bereich der Nadeln und Greifer (Einstichstelle aussen) und
- Figur 10: einen Vertikalschnitt durch die erfindungsgemässe Hohlsaum-Nähmaschine im Bereich der Nadeln und Greifer (Einstichstelle innen),
- Figur 11: eine vergrösserte Darstellung der Nadeln und der Ausnehmung im Stecher gemäss Figur 9 und Stichstelle,
- Figur 12: eine vergrösserte Darstellung der Nadeln und der Ausnehmung im Stecher gemäss Figur 10 und Stichstelle im Stichbild,
- Figur 13: einen Vertikalschnitt durch die vertikal liegende Nadel einer Haushalt-Nähmaschine und einem zur Nadel in spitzem Winkel liegenden Stecher bei eingestochener Nadel,
- Figur 14: einen Vertikalschnitt durch die vertikal liegende Nadel einer Haushalt-Nähmaschine und einem zur Nadel in spitzem Winkel liegenden Stecher bei angehobener Nadel,
- Figur 15: eine Ansicht eines Stechers mit seitlich liegenden Nuten,
- Figur 16: eine Seitenansicht des Stechers gemäss Figur 15 mit abgesenkter Nadel (in der Nut liegend),
- Figur 17: eine schematische Seitenansicht einer erfindungsgemässen Hohlsaum-Nähmaschine,
- Figur 18: eine schematische Seitenansicht einer Haushalt-Nähmaschine mit einem erfindungsgemässen Stecher.

Zum besseren Verständnis der Erfindung und der Unterschiede zum Stand der Technik werden in den Figuren 1 bis 5 die Bildung eines Hohlsaums mit einer herkömmlichen Hohlsaum-Nähmaschine gemäss US-A 2,093,558 dargestellt und erläutert.

In Figur 1 ist das Nähgut 1 ersichtlich, in dem bereits zwei Hohlsaumöffnungen oder -löcher A erzeugt worden sind. Der Vorstecher, dessen Querschnitt beispielsweise oval sein kann, ist in das Nähgut 1 eingedrungen. Der in einem Abstand dahinterliegende Stecher C ist ebenfalls ins Nähgut 1 eingedrungen. Im Stecher C sind seitlich zwei axial verlaufende Nuten 3 ersichtlich (siehe insbesondere Figur 2), in denen in Figur 1 bereits die beiden Nadeln 8 und 9 liegen. Durch die Spreizbewegung der Webfäden durch das zweimalige Eindringen eines Stechers, zuerst des Vorstechers D und danach des Stechers C, sind die Webfäden zur Seite gedrängt und die Nadeln 8 und 9 können in die Ausnehmung A eindringen. Im zweiten Nähschritt gemäss Figur 2 sind die Nadeln 8 und 9 nach aussen geschwenkt, in der Nähsprache nach aussen geschwungen, und stechen ausserhalb der Ausnehmung A direkt in das Nähgut 1 ein. Bei jedem Einstich der beiden Nadeln 8 und 9 werden die beiden Oberfäden 6 und 7 mit den nicht dargestellten Unterfäden verschlungen und beim Herausziehen der Nadeln 8,9 aus dem Nähgut 1 werden die Stiche entsprechend der eingestellten Fadenspannung zusammengezogen und bilden entlang der Ausnehmung A bildende Zick-Zack-Nähte. Figur 3 zeigt den dritten Einstich, bei dem die beiden Nadeln 8 und 9 wieder in die durch die Nuten 3 gebildeten Rillen des Stechers C geführt sind. Figur 1' stellt den Beginn der Erzeugung einer neuen Ausnehmung A dar, nachdem das Nähgut 1 mit dem Transporteur um einen Schritt in Richtung des Pfeils 5 befördert worden ist.

Das Schwingen der beiden Nadeln 8 und 9 wird in den Figuren 4 und 5 näher gezeigt. Die beiden Nadeln 8 und 9 sind an zweiarmigen Hebeln 10 und 11 um Schwenkachsen 12,13 schwenkbar angelenkt. Die beiden Nadeln 8 und 9 sind an den ersten Hebelarmen 14 und 15 befestigt; die zweiten Hebelarme 16 und 17 sind mit Antriebsstangen 18 und 19 verbunden. Die beiden zweiarmigen Hebel 10 und 11 sind am vorderen Ende einer in vertikaler Richtung auf und nieder bewegbaren Stecherstange 20 angelenkt. Nebst den beiden Nadeln 8,9 sind an der Stecherstange 20 auch die beiden Stecher C,D, nämlich der Vorstecher D und der Stecher C, befestigt. Die Stecher C,D und die beiden Nadeln 8,9 werden folglich gemeinsam mit der Stecherstange 20 lotrecht zur Stichplatte 21 auf und ab bewegt. Die schräg liegenden Nadeln 8,9 erfahren dabei eine Verbiegung zum Stecher hin..

Unterhalb der Stichplatte 21 sind der Transporteur 23 und die beiden Greifer 24,25 sichtbar.

In Figur 4 ist die Stecherstange 20 mit den Nadeln 8 und 9 sowie den Stechern D und C in der höchsten Position, in der das Nähgut 1 unter die Nadeln 8 und 9 bzw. Stecher D und C geschoben werden kann, dargestellt. Die beiden Nadeln 8 und 9 sind eingeschwungen, d.h. deren Spitzen liegen nahe beieinander und sie liegen zudem (in Figur 4 nicht sichtbar) gemäss Figur 1 in den seitlichen Nuten 3 des zweiten Stechers C. In dieser gegenseitigen Lage, d.h. schräggestellte Nadeln 8 und 9, werden diese zusammen mit den Stechern D und C von der Nadelstange 20 durch das Nähgut 1 sowie die Stichplatte 21 hindurch nach unten geführt. Die beiden Nadeln 8 und 9 führen dabei eine translatorische Bewegung durch, d.h. deren Spitzen dringen nahe beieinander liegend in das Nähgut ein und beim weiteren nach unten Fahren (nicht dargestellt) verdrängen die beiden Nadeln wegen deren schräger Lage das Nähgut 1 nach aussen. Kurz vor der Hubumkehr der Stecherstange 20 werden die beiden Oberfadenschlaufen von den Greiferspitzen der beiden Greifer 24 und 25 erfasst und mit dem Unterfaden verschlungen.

Beim Einstich gemäss Figur 2 sind die beiden Nadeln 8 und 9 nach aussen geschwungen (siehe auch Figur 5) und liegen nun lotrecht zur Stichplatte 21. Sie stechen dabei durch das Nähgut 1 hindurch und bilden den ersten Zick-Zack-Stich. Aus Figur 5 ist ersichtlich, dass die beiden Greiferspitzen so weit beabstandet sein müssen, dass die beiden Nadeln 8 und 9 daran vorbeigleiten können. Dies bedeutet, dass die Fadenschlaufenübergabe in keinem Fall, weder bei zusammengeschwungenen Nadeln als auch bei auseinander liegenden Nadeln 8,9 nähtechnisch optimal liegen.

In der schematischen Darstellungen gemäss Figuren 9 und 10, welche die geometrische Anordnung der beiden Nadeln 8 und 9 in der erfindungsgemässen Ausführung der Nähmaschine N1 gemäss Figur 17 zeigt, ist ersichtlich, dass die Nadelachsen V₁ und V₂ in einem vorzugsweise spitzen Winkel alpha zur Bewegungsachse Y der Stecherstange 20 liegen. Die stecherstangenachse Y liegt lotrecht zur Oberfläche der Stichplatte 21. Der Bewegungsantrieb für die beiden Nadeln 8,9 erfolgt in den beiden Nadelachsen V₁ und V₂ mit einem vom Antrieb der Stecherstange 20 unabhängigen jedoch synchronen Antrieb 22.

Beim Einstechen der Nadeln 8,9 findet keine translatorische Bewegung statt. Die Lage des Durchstichs durch das Nähgut 1 bzw. die Nähgutebene in den Löchern wird nicht verändert und es wirken während des Einstechens keine seitlichen Kräfte auf die Nadeln 8,9 und die Webfäden des Nähguts 1. Um diese sich kreuzenden Vorschubwege der Nadeln 8,9 zu ermöglichen, liegen die beiden Nadelachsen V₁ und V₂ in Nährichtung 5 um mindestens einen Nadeldurchmesser versetzt, d.h. die Nadeln 8,9 kreuzen sich (vgl. Figur 11). Der Kreuzungspunkt K₁ der beiden Nadeln 8,9 liegt innerhalb des Stechers C. Zu diesem Zweck sind im Stecher C (vgl. Figur 6) zwei parallel zu dessen Längsachse (Y) verlaufende Schlitze 27 eingelassen. Jeder dieser Schlitze 27 wird von einer der beiden Nadeln 8,9 durchfahren, nachdem der Stecher C in das Nähgut 1 eingedrungen ist und die Ausnehmung A gebildet und die Webfäden des Nähguts 1 sachte auseinander gedrückt hat. Alternativ kann auch eine einzige Ausnehmung für beide Nadeln 8,9 vorgesehen sein. In einer weiteren Ausgestaltung des Stechers C können an diesem schräg verlaufende Nuten 28 ausgebildet sein, welche den Durchgang für die Nadeln 8,9 innerhalb des Stecherquerschnitts bilden (vgl. Figuren 15/16). Die beiden V-förmig oszillierenden Nadeln 8,9 liegen in einem Winkel von vorzugsweise 60° zueinander. Diese verschränkte Lage bewirkt, dass bei vollständig eingeschobenen Nadeln 8,9 deren Spitzen mit dem im entsprechenden Öhr 30 geführten Oberfäden 6,7 nicht wie im Stand der Technik nahe beieinander liegen, sondern in wesentlich grösserem Abstand. Dies ermöglicht es, die beiden Greifer 24,25 vertikal umlaufen zu lassen, d.h. deren Drehachsen 28,29 liegen horizontal. Diese Greiferanordnung ermöglicht es weiter, den Stecher C wesentlich länger auszubilden und dadurch die Konizität seiner Spitze 30 wesentlich zu verkleinern und damit das Spreizen der Webfäden beim Einstechen schonender, da langsamer vorzunehmen und damit Fadenbrüche zu verhindern. Im weiteren ermöglichen die vertikal umlaufenden Greifer 24,25, dass die darin untergebrachten Unterfadenspulen ohne Abheben des Nähguts 1 von der Stichplatte 21 ausgewechselt werden können. Weiter können solche vertikal liegende Greifer 24,25 in Nährichtung 5 gesehen hinter den Nadeln 8,9 angeordnet und damit nähtechnisch ein besseres Stichbild erlangt werden. Die beiden vorzugsweise als Rundlaufgreifer ausgebildeten Greifer 24,25 können gleichlaufend oder gegenläufig angetrieben sein.

In Figur 11 liegt der Kreuzungspunkt K₁ der beiden Nadeln 8,9 über dem Nähgut 1 auf der Stichplatte 21. In dieser Position treffen die Spitzen der Nadel 8,9 in einem seitlichen Abstand x zum Stecher C auf das Nähgut 1 und durchdringen dieses im Winkel alpha. Sie bilden also die äusseren Einstiche der um das Loch A gebildeten Zick-ZackNaht. Durch eine Verschwenkung oder ein Parallel-Verschiebung der Nadelachsen V₁,V₂, wie in Figur 10 und 12 dargestellt, verschiebt sich der Kreuzungspunkt K₂ der Nadeln 8,9 nach unten, und zwar in die Ebene der Stichplatte 21 bzw. des Nähguts 1, das auf der Stichplatte 21 liegt (in den Figuren 9 und 10 Nähgut 1 nicht dargestellt). Die beiden Nadelspitzen durchdringen dort folglich die Nähgutebene innerhalb des Stechers C, d.h. in der vom Stecher C gebildeten (webfädenlosen) Ausnehmung. Weist der Stecher C zwei seitlich angebrachte, schräg zur Stecherachse liegende peripher offene Nuten 30 auf, geschieht die Stichbildung analog.
Alternativ zu dem in Figur 6 gezeigten Stecher C mit zwei vertikalen Schlitzen 27, wie er in den Figuren 9 und 10 eingesetzt ist, könnten zwei Stecher C mit je einem Schlitz vorgesehen und die beiden Nadeln 8,9, selbstverständlich entsprechend grösser beabstandet, durch die Stecher C geführt werden. Bei diesem Verfahren würden die Ausnehmungen A nicht synchron beidseitig mit Zick-Zack-Nähten versehen, sondern jeweils versetzt um eine Ausnehmung A (vgl. Figur 7). Dies bedeutet auch, dass eine Hohlsaumnaht auch mit nur einer Nadel erzeugbar ist, wenn an den gebildeten Ausnehmungen A jeweils nur eine Seite mit Stichen versehen werden soll.

Die Verschiebung des Kreuzungspunktes K der Nadeln 8,9 nach unten kann, wie bereits erwähnt, durch Änderung der beiden Winkel alpha zur lotrechten Achse Y oder durch eine Parallelverschiebung der Nadelachsen V₁ bzw. V₂ nach aussen erfolgen. Die Antriebsrichtung der Nadeln 8,9 in Achsrichtung V₁ bzw. V₂ bleibt aber stets erhalten. D.h. es erfolgt keine translatorische Bewegung der Nadeln 8,9 wie bei den bisherigen Verfahren gemäss Figur 4. Dadurch können auch eine Verdrängung von Webfäden beim Vorschub der Nadeln 8,9 und seitlich auf die Nadel 8 wirkende Kräfte verhindert werden.

In einer bevorzugten Ausführung der Erfindung tritt anstelle eines herkömmlichen Transporteurs 23, der eine translatorische Bewegung in der Stichplatte 21 durchführt, ein Doppeltransporteur 31 gemäss Figur 8. Dieser umfasst zwei leicht über die Oberfläche 32 der Stichplatte 21 vorstehende oder über dieser geführte Transportbänder 33. Zwischen den beiden Transportbändern 33, die schrittweise antreibbar sind und über einen Freilauf verfügen, liegen vorzugsweise zwei Klemm- und Transportrollen 34,35. Diese sind synchron antreibbar und mit einem Freilauf versehen. über der einen Transportrolle 34 liegt, befestigt am Nähfuss, der der besseren Übersichtlichkeit halber in den Zeichnungen weggelassen worden ist, eine zweite Rolle, mit welcher das Nähgut 1 geklemmt gehalten werden kann. Durch diesen erfindungsgemässen Transporteur 31 wird das Nähgut nicht nur seitlich des Stichlochs 36, sondern auch vor und hinter diesem wie in einem Stickrahmen geklemmt gehalten. Das Nähgut kann folglich weder während der Stichbildung, noch während des Vorschubs unkontrolliert gleiten. Der Antrieb der beiden Transportbänder 33 sowie mindestens einer der beiden Transportrollen 34,35 erfolgt üblicherweise bei jedem dritten Einstich, d.h. jeweils nach Beendigung einer Hohlsaumausnehmung A. Der Vorschub entspricht der Distanz der beiden Achsen der Stecher C,D und beträgt etwa 4mm. Ein solch grosser Lochabstand ist mit den bekannten Maschinen nicht erzeugbar.

In den Figuren 13, 14 sowie 18 wird dargestellt, wie das erfindungsgemässe Erzeugen eines Hohlsaums mit einem Stecher C, in welchem eine Durchgangsöffnung 27 für die mindestens eine Nadel 8 vorhanden ist, auch an einer Haushaltnähmaschine N2 eingesetzt werden kann. Da bei der Haushaltnähmaschine gemäss Figur 18 die Nadel 8 fest eingebaut ist und lotrecht in das Nähgut einsticht, wird der mindestens eine Stecher C in einem spitzen Winkel zur Nadelachse V₁ angeordnet. Da bei einer Haushaltnähmaschine keine Antriebsvorrichtung für einen Stecher C vorgesehen ist und auch im Bereich seitlich der Nadelstange nicht genügend Raum für einen solchen Antrieb vorhanden ist, wird erfindungsgemäss der Stecherantrieb in einem separaten, an der Nähmaschine N2 anbringbaren Gehäuse 51 untergebracht. Das Gehäuse 51 ist in geeigneter Weise an der Unter-, Rück- oder Stirnseite des Oberarms 53 der Nähmaschine lösbar befestigt. Im Gehäuse 51 ist ein Antriebselement, z.B. ein Linearmotor, ein Kurbeltrieb oder dergleichen, angeordnet, mit welchem der Stecher C in spitzem Winkel zur Achse V₁ der Nadel 8 in das Nähgut einstech- und wieder zurückziehbar ist. Üblicherweise werden pro Einstich des Stechers C drei Nadelstiche vorgenommen. Dies bedeutet, dass der Stecher nur bei jedem zweiten Einstich der Nadel 8 ins Nähgut eindringen und wieder aus diesem herausgezogen werden muss. Im Antriebsgehäuse 51 kann zusätzlich zum Linearantrieb auch eine Steuerung untergebracht sein, welche, verbunden mit der Nähmaschine über ein in den Figuren nicht sichtbares Kabel oder einen Stecker die Bewegung des Stechers C steuert. Nebst dem Stecher C, der im Antriebsgehäuse 51 gelagert ist, muss bei einer Haushaltnähmaschine in der Stichplatte eine etwas grössere Ausnehmung 18 vorgesehen sein, damit der Stecher C vor dem Einstechen der Nadel die Stichplatte 21 durchdringen kann.
In Figur 13 hat der Stecher C die Stichplatte 21 bereits durchdrungen und auch die Nadel 8 ist vertikal von oben durch die Ausnehmung 27 im Stecher hindurchgefahren. Figur 14 zeigt den Stecher C und die Nadel 8 in optimal zurückgezogener Stellung, z.B. bevor das Nähgut unter die Nadel 8 und den Stecher C geschoben wird bzw. wenn das Nähgut vom Transporteur vorgeschoben wird.

## Patentansprüche

1. Nähmaschine mit mindestens einer Nadel (8) zur Herstellung eines Hohlsaums in einem Nähgut (1) sowie mit einem Transporteur (31) für den Nähguttransport, wobei die Achse (V₁) der mindestens einen Nadel (8) in einem spitzen Winkel (alpha) zur Achse (Y) eines Stechers (C) verläuft und die Nadel (8) durch einen Nadelstangenantrieb in Richtung der Achse (V₁) und der Stecher (C) durch einen Stecherstangenantrieb in Richtung der Achse (y) des Stechers (C) antreibbar ist, **dadurch gekennzeichnet, dass** der mindestens eine Stecher (C), in Nährichtung (5) betrachtet, seitlich der Nadel (8) angeordnet ist und einen sich im Stecher (C) erstreckenden Schlitz (27) oder mindestens eine peripher am Stecher (C) angebrachte Nut (28) umfasst, durch welchen bzw. durch welche die mindestens eine Nadel (8) bei der Stichbildung bei eingestochenem Stecher (C) innerhalb des Stecherquerschnitts hindurchführbar ist.

2. Nähmaschine nach Anspruch 1, **dadurch gekennzeichnet, dass** zwei Nadeln (8,9) axialsymmetrisch zum Stecher (C) in V-Form liegend angeordnet sind und sich im Schlitz (27) im Stecher (C) oder in den seitlichen Nuten (28) bei der Stichbildung innerhalb des Stecherquerschnitts kreuzen.

3. Nähmaschine nach Anspruch 2, **dadurch gekennzeichnet, dass** im Stecher (C) für jede der beiden Nadeln (8,9) je ein Schlitz (27) oder für beide Nadeln (8,9) ein gemeinsamer Schlitz (27) oder für beide Nadeln (8,9) je eine Nut (28) ausgebildet ist.

4. Nähmaschine nach einem der Ansprüche 1 bis 3, **dadurch gekennzeichnet, dass** die Nadelachse (V₁,V₂) mit der mindestens einen Nadel (8,9) zur Änderung der Einstichstelle schwenk- oder schiebbar gelagert ist.

5. Nähmaschine nach einem der Ansprüche 1 bis 4, **dadurch gekennzeichnet, dass** der Winkel (alpha) zwischen der Achse (V₁,V₂) der Nadel (8,9) und der Achse des Stechers (C) ca. 30° beträgt.

6. Nähmaschine nach einem der Ansprüche 1 bis 5, **dadurch gekennzeichnet, dass** der Transporteur (31) zwei parallel umlaufende antreibbare Transportbänder (33) umfasst, deren oben liegende Trume die Stichplatte (21) überragen und/oder dass mindestens ein antreibbares Transportrad (34,35) angeordnet ist, das mit einem Gegenhalterad am Nähfuss beim Nähen zusammenwirkt und das Nähgut (1) geklemmt transportiert.

7. Nähmaschine nach Anspruch 6, **dadurch gekennzeichnet, dass** die Transportbänder (33) und/oder das mindestens eine Transportrad (34,35) einen Freilauf aufweisen.

8. Nähmaschine nach einem der Ansprüche 2 bis 7, **dadurch gekennzeichnet, dass** die beiden Greifer (24,25) auf parallel zur Stichplatte (21) angeordneten Drehachsen (28,29) umlaufen oder oszillieren und dass die Drehachsen (28,29) parallel zur Nährichtung (5) liegen.

9. Stecher für eine Nähmaschine gemäss einem der vorangehenden Ansprüche, **dadurch gekennzeichnet, dass** die Antriebselemente für den mindestens einen Stecher (C) in einem an der Nähmaschine befestigbaren separaten Gehäuse (51) untergebracht und mit der Steuerung und Speisung der Nähmaschine verbindbar ist und dass die Stecherachse (y) in einem spitzen Winkel zur Stichplatte (21) der Nähmaschine liegt und in Abstimmung mit dem Nadelantrieb antreibbar ist.

## Claims

1. A sewing machine with at least one needle (8) for creating a hemstitch in a material to be sewn (1), as well as with a transporter (31) for the transport of the material to be sewn, wherein the axis (V₁) of the at least one needle (8) runs at an acute angle (α) to the axis (Y) of a piercer (C), and the needle (8) may be driven by a needle rod drive in the direction of the axis (V₁) and the piercer (C) by a piercer bar drive in the direction of the axis (Y) of the piercer (C), **characterised in that** the at least one piercer (C), seen in the sewing direction (5), is arranged laterally of the needle, and comprises a slot (27) extending in the piercer (C) or at least one groove (28) incorporated peripherally on the piercer (C), through which slot or groove the at least one needle (8) may be led within the piercer cross section, on stitch formation with a pierced piercer (C).

2. A sewing machine according to claim 1, **characterised in that** two needles (8, 9) are arranged axially symmetrical to the piercer (C) lying in a V-shape, and cross in the slot (27) in the piercer (C) or in the lateral grooves (28), within the piercer cross section, on stitch formation.

3. A sewing machine according to claim 2, **characterised in that** in each case a slot (27) for one of the two needles (8, 98), or a common slot (27) for both needles (8, 9) or in each case a groove (28) for both needles (8, 9), is formed in the piercer (C).

4. A sewing machine according to one of the claims 1 to 3, **characterised in that** the needle axis (V₁, V₂) with the at least one needle (8, 9) is pivotally or slidably mounted for changing the stitch insert location.

5. A sewing machine according to one of the claims 1 to 4, **characterised in that** the angle (α) between the axis (V₁, V₂) of the needle (8, 9) and the axis of the piercer (C) is approx. 30°.

6. A sewing machine according to one of the claims 1 to 5, **characterised in that** the transporter (31) comprises two drivable transport belts (33) which revolve in parallel and whose belt face lying at the top projects beyond the * (21) and/or that at least one drivable transport wheel (34, 35) is arranged, which cooperates with a counter holding wheel on the presser foot on sewing, and in a clamped manner, transports the material to be sewn.

7. A sewing machine according to claim 6, **characterised in that** the transport belts (33) and/or the at least one transport wheel (34, 35) have a freewheel.

8. A sewing machine according to one of the claims 2 to 7, **characterised in that** the two grippers (24, 25) revolve or oscillate on rotation axes arrange parallel to the * (21), and that the rotation axes (28, 29) lie parallel to the sewing direction (5).

9. A piercer for a sewing machine according to one of the preceding claims, **characterised in that** the drive element for the at least one piercer (C) is accommodated in a separate housing which may be fastened on the sewing machine, and is connectable to the control and feed of the sewing machine, and that the piercer axis (Y) lies at an acute angle to the * (21) of the sewing machine, and may be driven in coordination with the needle drive.

## Revendications

1. Machine à coudre, comprenant au moins une aiguille (8) pour fabriquer un ourlet à jour dans une pièce d'étoffe (1) ainsi qu'un transporteur (31) pour le transport de la pièce d'étoffe, dans laquelle l'axe (V₁) de la au moins une aiguille (8) s'étend sous un angle aigu (alpha) par rapport à l'axe (Y) d'un piqueur (C) et dans laquelle il est possible d'entraîner l'aiguille (8) par un entraînement de barre à aiguille et le piqueur (C) par un entraînement de barre à piqueur en direction de l'axe (y) du piqueur (C), **caractérisée en ce que** le au moins un piqueur (C) est agencé à côté de l'aiguille (8) en regardant dans le sens de couture (5) et comporte une fente (27) qui s'étend dans le piqueur (C) ou au moins une rainure (28) ménagée en périphérie sur le piqueur (C), à travers laquelle la au moins une aiguille (8) peut être passée dans la section transversale du piqueur pendant la formation du piquage alors que le piqueur (C) est enfoncé.

2. Machine à coudre selon la revendication 1, **caractérisée en ce que** deux aiguilles (8, 9) sont agencées dans une disposition en forme de V avec symétrie axiale par rapport au piqueur (C) et se croisent dans la fente (27) dans le piqueur (C) ou dans les rainures latérales (28) pendant la formation du piquage dans la section transversale du piqueur.

3. Machine à coudre selon la revendication 2, **caractérisée en ce que**, dans le piqueur (C), une fente (27) est réalisée pour chacune des deux aiguilles (8, 9) ou **en ce qu'**une fente commune (27) est réalisée pour les deux aiguilles (8, 9) ou **en ce qu'**une rainure (28) est réalisée pour chacune des deux aiguilles (8, 9).

4. Machine à coudre selon l'une des revendications 1 à 3, **caractérisée en ce que** l'axe d'aiguille (V₁, V₂) est monté avec faculté de pivotement ou de translation avec la au moins une aiguille (8, 9) afin de modifier l'endroit de piquage.

5. Machine à coudre selon l'une des revendications 1 à 4, **caractérisée en ce que** l'angle (alpha) entre l'axe (V₁, V₂) des aiguilles (8, 9) et l'axe du piqueur (C) se monte à environ 30°.

6. Machine à coudre selon l'une des revendications 1 à 5, **caractérisée en ce que** le transporteur (31) comporte deux bandes de transport (33) pouvant être entraînées parallèlement en rotation et dont les brins placés en haut dépassent de la plaque d'aiguille (21) et/ou **en ce qu'**au moins une roue de transport pouvant être entraînée (34, 35) est agencée, laquelle coopère avec une roue de contre-support sur le pied-de-biche pendant la couture et transporte la pièce d'étoffe (1) par coincement.

7. Machine à coudre selon la revendication 6, **caractérisée en ce que** les bandes de transport (33) et/ou la au moins une roue de transport (34, 35) présentent (présentent) une course libre.

8. Machine à coudre selon l'une des revendications 2 à 7, **caractérisée en ce que** les deux préhenseurs (24, 25) tournent sur des axes de rotation agencés parallèlement à la plaque d'aiguille (21) ou oscillent, et **en ce que** les axes de rotation (28, 29) sont disposés parallèlement au sens de couture (5).

9. Piqueur pour une machine à coudre selon l'une des revendications précédentes, **caractérisé en ce que** les éléments d'entraînement pour le au moins un piqueur (C) sont logés dans un carter séparé (51) pouvant être fixé sur la machine à coudre et peuvent être reliés à la commande et à l'alimentation de la machine à coudre, et **en ce que** l'axe de piqueur (y) est disposé sous une angle aigu par rapport à la plaque d'aiguille (21) de la machine à coudre et peut être entraîné en concordance avec l'entraînement d'aiguille.
